# EUROPÄISCHE PATENTSCHRIFT

(11) **EP 2 835 461 B1**
(45) Veröffentlichungstag und Bekanntmachung des Hinweises auf die Patenterteilung: **15.05.2019**
(21) Anmeldenummer: 13179840.7
(22) Anmeldetag: 09.08.2013
(51) Int. Cl.: D04B 1/22

(54) **Verfahren zur Herstellung eines Gestrickstücks auf einer Flachstrickmaschine mit autark angetriebenen Fadenführern, die eine Reversalfahrt durchführen**
Method for making a knitted article on a flat knitting machine with independently driven thread guides travelling in a reverse direction
Procédé de fabrication d'une pièce de textile tricoté sur une machine à tricoter rectiligne avec guide-fils à entraînement autonome qui effectuent une course en sens inverse

(43) Veröffentlichungstag der Anmeldung: 11.02.2015
(73) Patentinhaber: H. Stoll AG & Co. KG, 72760 Reutlingen (DE)
(72) Erfinder: Fürst, Luzian, 72116 Mössingen (DE); Rempp, Wolfgang, 72501 Gammertingen (DE); Jenter, Roland, 72336 Balingen (DE); Wahl, Eugen, 72393 Burladingen (DE)
(74) Vertreter: Kohler Schmid Möbus Patentanwälte

(56) Entgegenhaltungen:
- EP-A1- 0 575 774
- EP-A1- 0 641 879
- US-A- 4 757 697

## Beschreibung

### Geänderte Beschreibung

Die Erfindung betrifft ein Verfahren zur Herstellung eines Gestrickstücks auf einer Flachstrickmaschine mit zumindest einem ersten Nadelbett, in dem Nadeln durch zumindest ein Stricksystem austreibbar angeordnet sind, zumindest einem autark angetriebenen ersten Fadenführer und zumindest einem ersten Stricksystem, wobei der oder die Fadenführer und das oder die Stricksysteme parallel zur Längsrichtung des Nadelbetts bewegbar sind.

Die Bewegungsrichtung eines Stricksystems entspricht dabei der Strickrichtung.

Aus der US 4,757,697 A sind Fadenführer zur Herstellung von Intarsiagestricken bekannt, welche gemeinsam mit Auflaufblöcken auf Fadenführerschienen geführt sind. Die Fadenführer können an den Blöcken mittels Hebelarmen festgesetzt werden. Die Blöcke sind über Riemen motorisch auf den Fadenführerschienen verfahrbar, wodurch die Fadenführer autark von Schlitten bewegt und so in ihr jeweiliges Farbfeld verschoben werden können.

Flachstrickmaschinen mit autark angetriebenen Fadenführern sind bekannt. In diesen Flachstrickmaschinen weist jeder Fadenführer einen eigenen Antrieb auf. Dies hat den Vorteil, dass die Fadenführer an jedem beliebigen Bereich einer Strickreihe exakt angehalten werden können. Insbesondere sind autark angetriebene Fadenführer unabhängig von einem Stricksystem und unabhängig voneinander antreibbar und bewegbar.

Bislang werden Flachstrickmaschinen mit autark angetriebenen Fadenführern im Wesentlichen zum Herstellen von Intarsiagestricken eingesetzt, bei denen die Grenzen der Farbfeldermaschen genau eingehalten werden. Möglichkeiten, Flachstrickmaschinen mit autark angetriebenen Fadenführern auch für andere komplizierte Gestricke einzusetzen, wurden bislang nicht aufgezeigt.

Aufgabe der vorliegenden Erfindung ist es, diesbezüglich Abhilfe zu schaffen.

Gelöst wird diese Aufgabe erfindungsgemäß durch ein Verfahren zur Herstellung eines Gestrickstücks auf einer Flachstrickmaschine mit zumindest einem ersten Nadelbett, in dem Nadeln durch zumindest ein Stricksystem austreibbar angeordnet sind, zumindest einem autark angetriebenen ersten Fadenführer und zumindest einem ersten und einem zweiten Stricksystem, wobei der oder die Fadenführer und die Stricksysteme parallel zur Längsrichtung des Nadelbetts bewegbar sind, bei dem
a. mit einem ersten Stricksystem und dem ersten Fadenführer Maschen des Gestrickstücks gebildet werden, indem das erste Stricksystem in Strickrichtung bewegt wird und dabei Nadeln ausgetrieben und Faden in die ausgetriebenen Nadeln eingelegt wird,
b. anschließend bei durch ein zweites Stricksystem ausgetriebenen Nadeln der erste Fadenführer entgegen der Strickrichtung zumindest hinter die letzte Nadelposition bewegt wird, in der mit dem ersten Stricksystem Faden eingelegt wurde, und dabei in die ausgetriebenen Nadeln ein Faden eingelegt wird.

Das erste und das zweite Stricksystem umfassen dabei jeweils ein Strickschloss, welches durch einen Schlitten angetrieben wird. Das erste und zweite Strickschloss können dabei an demselben Schlitten angeordnet sein und somit durch denselben Schlitten bewegt werden. Durch das erfindungsgemäße Verfahren ist es möglich, auch mittels autark angetriebener Fadenführer zu plattieren und Splitmaschen zu erzeugen. Insbesondere, wenn mit dem erfindungsgemäßen Verfahren plattiert wird, können bestimmte Bereiche in einem Gestrickstück verstärkt oder stabilisiert werden. Es kann Faden einer anderen Farbe, Struktur oder eines anderen Materials, beispielsweise ein Schmelzfaden oder ein Elastikfaden, in vorgegebenen Bereichen aufplattiert werden. Die Fadenführerpositionen zueinander sind jederzeit individuell und unabhängig vom Stricksystem einstellbar. Dadurch ist einstellbar, welcher Faden oben bzw. unten liegen soll. Weiterhin sind mehrere Nadeln nebeneinander plattierbar. Dabei können bei jeder Nadel abwechselnd oberer und unterer Faden getauscht werden. Es ist kein spezieller Plattierfadenführer erforderlich. Das Verfahren des Fadenführers entgegen der Strickrichtung kann als Reversalfahrt bezeichnet werden.

Wenn mit dem erfindungsgemäßen Verfahren Splitmaschen erzeugt werden, können Öffnungen im Gestrick erzeugt werden, zum Beispiel zur Durchführung anderer Garne. Weiterhin kann eine Gestrickverbreiterung am Gestrickrand durchgeführt werden. Dazu kann eine Fadenaufnahme über zwei oder mehr Nadeln des gegenüberliegenden Nadelbetts erfolgen.

Zur Produktivitätssteigerung können mittels Reversalfahrt partiell Maschen auf den soeben hergestellten Maschen gebildet werden. Es wird so in ausgesuchten Bereichen des Gestricks eine zusätzliche Maschenreihe eingefügt.

Gemäß einer Verfahrensvariante kann vorgesehen sein, dass im Schritt b. Faden mit dem ersten und einem zweiten autark angetriebenen Fadenführer eingelegt wird. Es werden somit zwei Fäden in ausgetriebene Nadeln eingelegt. Dadurch ist es möglich, mit zwei Fäden, nämlich einem Faden vom ersten Fadenführer und einem Faden vom zweiten Fadenführer, zu stricken und somit zu plattieren.

Gemäß einer weiteren Verfahrensvariante kann vorgesehen sein, dass im Schritt b. auf dem gleichen Nadelbett gestrickt wird wie im Schritt a. Der gesamte Strickvorgang kann somit auf nur einem Nadelbett durchgeführt werden.

Weiterhin kann vorgesehen sein, dass im Schritt b. ein Fadenführer dem anderen Fadenführer nachläuft. Durch die Auswahl des Fadenführers, der vorläuft, kann auch festgelegt werden, welcher Faden bei einem plattierten Gestrick oben bzw. unten liegt.

Grundsätzlich ist es denkbar, im Schritt b. lediglich Faden einzulegen, jedoch keine Maschen abzustricken. Dies ist vorteilhaft, wenn Splitmaschen erzeugt werden sollen. Andererseits ist es denkbar, im Schritt b. auch Maschen zu bilden. Dies ist insbesondere dann vorteilhaft, wenn plattiert werden soll.

Gemäß einer weiteren Verfahrensvariante kann vorgesehen sein, dass im Schritt b. auf einem anderen Nadelbett gestrickt wird als im Schritt a. Dies ist insbesondere vorteilhaft, wenn Splitmaschen gebildet werden sollen.

Weitere Vorteile ergeben sich, wenn im Schritt a. die vorletzte Nadel, die gestrickt wird, ehe der Fadenführer seine Bewegungsrichtung ändert, geflottet wird. Im Schritt b. kann an der Position der Nadel, die geflottet wurde, mit dem Stricken begonnen werden bzw. mit einem oder mehreren Fäden eine Masche gebildet werden. Es können so durch Umhängevorgänge gebildete Löcher im Gestrick geschlossen werden.

Nach dem Schritt b. können mit dem ersten und/oder zweiten Fadenführer und einem dritten Stricksystem Maschen gebildet werden, indem durch das dritte Stricksystem Nadeln ausgetrieben werden und Faden in die ausgetriebenen Nadeln eingelegt wird, wobei das dritte Stricksystem in Strickrichtung bewegt wird. Hierdurch können Maschen des Grundgestricks gebildet werden. Die Nadel der letzten Masche, die im Schritt a. gebildet wurde, kann geflottet werden.

Als weitere Variante kann vorgesehen sein, dass im Schritt b. auf den ausgetriebenen Nadeln Maschen gebildet werden. Es wird so eine zusätzliche Strickreihe, begrenzt auf die mögliche Anzahl von Nadeln, in welche ein Faden eingelegt werden kann, gebildet. Dies dient der Produktivitätssteigerung.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigen, sowie aus den Ansprüchen. Die dort gezeigten Merkmale sind derart dargestellt, dass die erfindungsgemäßen Besonderheiten deutlich sichtbar gemacht werden können.

In der schematischen Zeichnung sind Ausführungsbeispiele der Erfindung dargestellt und in der nachfolgenden Beschreibung näher erläutert.

Es zeigen:
- Fig. 1a bis 1c: einen Strickablauf zum Plattieren mit dem erfindungsgemäßen Verfahren;
- Fig. 2a bis 2c: einen Strickablauf zum Erzeugen von Splitmaschen mit dem erfindungsgemäßen Verfahren;
- Fig. 3a bis 3c: einen Strickablauf zur partiellen Erzeugung von zusätzlichen Maschenreihen.

Im Folgenden werden das vordere Nadelbett mit V, das hintere Nadelbett mit H, die Nadeln des vorderen Nadelbetts mit Großbuchstaben und die Nadeln des hinteren Nadelbetts mit Kleinbuchstaben gekennzeichnet.

Gemäß der Fig. 1a werden auf den Nadeln A bis F des vorderen Nadelbetts V mithilfe eines ersten autark angetriebenen Fadenführers und eines ersten Stricksystems mit einem Faden 1, der durch den ersten Fadenführer geführt wird, Maschen gebildet. Die Strickrichtung ist dabei nach rechts. Die Nadel G wird geflottet, in der Nadel H wird wiederum eine Masche erzeugt. Mit den Nadeln A bis H wird ein Grundgestrick gebildet. Die Position des ersten Fadenführers wird dabei mit der Bezugsziffer 2 und die Position eines zweiten Fadenführers, der ebenfalls autark angetrieben ist, wird mit der Bezugsziffer 3 bezeichnet. Der zweite autark angetriebene Fadenführer führt einen Faden 4. Der zweite Fadenführer wurde über bekannte Einstricktechniken in das Gestrick gebracht. Die Fadenführer bewegen sich dann bei ausgetriebenen Nadeln entgegen der Strickrichtung, d. h. im Ausführungsbeispiel nach links. Dabei wird sowohl mit dem Faden 1 als auch mit dem Faden 4 des ersten und zweiten Fadenführers Faden in die Nadel G des vorderen Nadelbetts eingelegt und eine Masche abgestrickt. Dies geschieht mit einem zweiten Stricksystem, welches ebenfalls in Strickrichtung, d. h. von links nach rechts, bewegt wird. Es erfolgt also ein Plattieren auf der Nadel G des vorderen Nadelbetts. Durch einen Plattieroffset können die Fadenführer die gewünschte Plattierung erstellen. Z. B. kann der erste Faden 1 des ersten Fadenführers vorlaufend unten sein, während der Faden 4 des zweiten Fadenführers nachlaufend oben ist, oder umgekehrt. Das Plattieren auf der Masche G ist in der Fig. 1b gezeigt. Ausweislich der Fig. 1c werden in gleicher Schlittenrichtung, d. h. in gleicher Strickrichtung, mit einem dritten Stricksystem die Nadeln I bis P mit dem Faden 1 gestrickt, wobei die Nadel H geflottet wird. Möglich wäre es auch, diese Nadeln mit dem zweiten Fadenführer und dem Faden 3 oder beiden Fadenführern zu stricken.

Gemäß der Fig. 2a werden auf den Nadeln A bis F des vorderen Nadelbetts V mithilfe eines ersten autark angetriebenen Fadenführers und eines ersten Stricksystems mit einem Faden 10, der durch den ersten Fadenführer geführt wird, Maschen gebildet. Die Strickrichtung ist dabei nach rechts. Mit den Nadeln A bis F wird ein Grundgestrick gebildet. Ausweislich der Fig. 2b werden neue Maschen auf den Nadeln e und f in Schlittenrichtung nach rechts in einem zweiten System 2 aufgenommen. Der Fadenführer fährt entgegen der Schlittenrichtung, um die Maschen f und e aufzunehmen.

Gemäß der Fig. 2c werden die Nadeln G bis K in Schlittenrichtung nach rechts mit einem dritten Stricksystem abgestrickt. Durch das Fadeneinlegen auf den Nadeln e, f wird eine Splitmasche erzeugt, und zwar über zwei Nadeln. Dabei wird eine Fadenkreuzung erzeugt. Hierdurch wird ein stabileres Gestrickstück hergestellt. Die Fahrt des Fadenführers entgegen der Strickrichtung (Reversalfahrt) kann über eine oder über zwei Nadeln erfolgen.

Gemäß der Fig.3a werden auf den Nadeln A bis F des vorderen Nadelbetts V mithilfe eines ersten autark angetriebenen Fadenführers und eines ersten Stricksystems mit einem Faden 100, der durch den ersten Fadenführer geführt wird, Maschen gebildet. Die Strickrichtung ist dabei nach rechts.

Gemäß der Fig. 3b werden Maschen auf den Nadeln F und E in einem zweiten System auf den in Fig. 3a hergestellten Maschen gebildet. Der Fadenführer fährt dabei entgegen der Schlittenrichtung nach links.

Gemäß der Fig. 3c werden die Nadeln G bis J mit einem dritten Stricksystem in Strickrichtung nach rechts abgestrickt.

## Patentansprüche

1. Verfahren zur Herstellung eines Gestrickstücks auf einer Flachstrickmaschine mit zumindest einem ersten Nadelbett (V, H), in dem Nadeln (A - P, a - p) durch zumindest ein Stricksystem austreibbar angeordnet sind, zumindest einem autark angetriebenen ersten Fadenführer und zumindest einem ersten und einem zweiten Stricksystem, wobei der oder die Fadenführer und die Stricksysteme parallel zur Längsrichtung des Nadelbetts (V, H) bewegbar sind, bei dem
a. mit einem ersten Stricksystem und dem ersten Fadenführer Maschen des Gestrickstücks gebildet werden, indem das erste Stricksystem in Strickrichtung bewegt wird und dabei Nadeln (A - P, a - p) ausgetrieben und Faden (1, 10) in die ausgetriebenen Nadeln (A - P, a - p) eingelegt wird,
b. anschließend der erste Fadenführer entgegen der Strickrichtung zumindest hinter die letzte Nadelposition bewegt wird, in der mit dem ersten Stricksystem Faden eingelegt wurde, **dadurch gekennzeichnet, dass** der erste Fadenführer bei durch ein zweites Stricksystem ausgetriebenen Nadeln (G; e, f; E, F) entgegen der Strickrichtung bewegt wird und dabei in die ausgetriebenen Nadeln (G; e, f; E, F) ein Faden eingelegt wird.

2. Verfahren nach Anspruch 1, **dadurch gekennzeichnet, dass** im Schritt 1.b. Faden mit dem ersten und einem zweiten autark angetriebenen Fadenführer eingelegt wird.

3. Verfahren nach Anspruch 1 oder 2, **dadurch gekennzeichnet, dass** im Schritt 1.b. auf demselben Nadelbett (V) gestrickt wird wie im Schritt 1.a.

4. Verfahren nach einem der vorhergehenden Ansprüche 2 oder 3, **dadurch gekennzeichnet, dass** im Schritt 1.b. ein Fadenführer dem anderen Fadenführer nachläuft.

5. Verfahren nach einem der vorhergehenden Ansprüche, **dadurch gekennzeichnet, dass** im Schritt 1.b. auch Maschen gebildet werden.

6. Verfahren nach Anspruch 1, **dadurch gekennzeichnet, dass** im Schritt 1.b. auf einem anderen Nadelbett (H) gestrickt wird als im Schritt 1.a..

7. Verfahren nach einem der vorhergehenden Ansprüche, **dadurch gekennzeichnet, dass** nach dem Schritt 1.b. mit dem ersten und/oder zweiten Fadenführer und einem dritten Stricksystem Maschen gebildet werden, indem durch das dritte Stricksystem Nadeln (I - P; G - K; G - J) ausgetrieben werden und Faden (1, 10) in die ausgetriebenen Nadeln (I - P; G - K; G - J) eingelegt wird, wobei das dritte Stricksystem in Strickrichtung bewegt wird.

8. Verfahren nach einem der vorhergehenden Ansprüche, **dadurch gekennzeichnet, dass** im Schritt 1.a. die vorletzte Nadel, die gestrickt wird, ehe der Fadenführer seine Bewegungsrichtung ändert, geflottet wird.

9. Verfahren nach Anspruch 7 oder 8, **dadurch gekennzeichnet, dass** die Nadel der letzten Masche, die im Schritt 1.a. gebildet wurde, beim Stricken mit dem dritten Stricksystem geflottet wird.

## Claims

1. Method for producing a piece of knitted fabric on a flat knitting machine with at least one first needle bed (V, H), on which needles (A - P, a - p) are arranged to be driven out by at least one knitting system, at least one independently driven first thread guide and at least one first and one second knitting system, wherein the needle guide or guides and the knitting systems can be moved parallel to the longitudinal direction of the needle bed (V, H), where
a. stitches of the piece of knitted fabric are formed with a first knitting system and the first thread guide in that the first knitting system is moved in knitting direction and needles (A - P, a - p) are driven out, and thread (1, 10) is inserted into the driven-out needles (A - P, a - p),
b. the first thread guide is subsequently moved against the knitting direction at least behind the last needle position, into which thread was inserted with the first knitting system, **characterised in that** the first thread guide is moved against the knitting direction with needles (G; e, f; E, F) driven out by a second knitting system, and a thread is thereby inserted into the driven-out needles (G; e, f; E, F).

2. Method according to claim 1, **characterised in that** thread is inserted with the first and a second independently driven thread guide in step 1.b.

3. Method according to claim 1 or 2, **characterised in that** knitting takes place on the same needle bed (V) in step 1.b as in step 1.a.

4. Method according to one of the preceding claims 2 or 3, **characterised in that** a thread guide follows the other thread guide in step 1.b.

5. Method according to one of the preceding claims, **characterised in that** stitches are also formed in step 1.b.

6. Method according to claim 1, **characterised in that** knitting takes place on another needle bed (H) in step 1.a than in step 1.b.

7. Method according to one of the preceding claims, **characterised in that** stitches are formed with the first and/or second thread guide and a third knitting system after step 1.b, **in that** needles (I - P; G - K; G - J) are driven out by the third knitting system and thread (1, 10) is inserted into the driven-out needles (I - P; G - K; G - J), wherein the third knitting system is moved in knitting direction.

8. Method according to one of the preceding claims, **characterised in that** the second-to-last needle knitted in step 1.a before the thread guide changes direction is floated.

9. Method according to claim 7 or 8, **characterised in that** the needle of the last stitch formed in step 1.a is floated whilst knitting with the third knitting system.

## Revendications

1. Procédé de fabrication d'une pièce de tricot sur une machine à tricoter rectiligne, comprenant au moins une première fonture (V, H), dans laquelle des aiguilles (A - P, a - p) sont montées avec possibilité d'être chassées par au moins un système de tricotage, au moins un premier guide-fil pouvant être entraîné de manière autonome et au moins un premier et un deuxième systèmes de tricotage, le ou les guide-fils et les systèmes de tricotage pouvant être déplacés parallèlement à la direction longitudinale de la fonture (V, H), dans lequel
a. par un premier système de tricotage et par le premier guide-fil, on forme des mailles de la pièce de tricot en déplaçant le premier système de tricotage dans le sens de tricotage et en chassant des aiguilles (A - P, a - p) et en introduisant des fils (1, 10) dans les aiguilles (A - P, a - p) chassées,
b. on déplace ensuite le premier guide-fil dans le sens contraire au sens de tricotage, au moins derrière la dernière position d'aiguille, dans laquelle du fil a été introduit par le premier système de tricotage, **caractérisé en ce que** l'on déplace le premier guide-fil dans le sens contraire au sens de tricotage, alors que des aiguilles (G; e, f; E, F) sont chassées par un deuxième système de tricotage et on introduit ainsi un fil dans les aiguilles (G; e, f; E, F) chassées.

2. Procédé suivant la revendication 1, **caractérisé en ce que**, dans le stade 1.b., on introduit du fil par le premier et par un deuxième guide-fil entraîné de manière indépendante.

3. Procédé suivant la revendication 1 ou 2, **caractérisé en ce que**, dans le stade 1.b., on tricote sur la même fonture (V) que dans le stade 1.a.

4. Procédé suivant l'une des revendications précédentes 2 ou 3, **caractérisé en ce que**, dans le stade 1.b., un guide-fil suit l'autre guide-fil.

5. Procédé suivant l'une des revendications précédentes, **caractérisé en ce que**, dans le stade 1.b., on forme aussi des mailles.

6. Procédé suivant la revendication 1, **caractérisé en ce que**, dans le stade 1.b., on tricote sur une autre fonture (H) qu'au stade 1.a.

7. Procédé suivant l'une des revendications précédentes, **caractérisé en ce que**, après le stade 1.b., on forme des mailles avec le premier et/ou le deuxième guide-fil et un troisième système de tricotage, en chassant des aiguilles (I - P; G - K; G - J) par le troisième système de tricotage et en insérant du fil dans les aiguilles (I - P; G - K; G - J) chassées, le troisième système de tricotage étant déplacé dans le sens de tricotage.

8. Procédé suivant l'une des revendications précédentes, **caractérisé en ce que**, dans le stade 1.a., on fait flotter l'avant-dernière aiguille qui tricote, avant que le guide-fil ne modifie son sens de déplacement.

9. Procédé suivant la revendication 7 ou 8, **caractérisé en ce que** l'on fait flotter l'aiguille de la dernière maille qui a été formé au stade 1.a., lorsque l'on tricote avec le troisième système de tricotage.
